# EUROPÄISCHE PATENTANMELDUNG

(11) **EP 0 170 875 A1**
(43) Veröffentlichungstag der Anmeldung: **12.02.1986**
(21) Anmeldenummer: 85108161.2
(22) Anmeldetag: 02.07.1985
(51) Int. Cl.: B63B 35/82, B63B 15/02

(54) **Mastfusshalterung für ein Segelbrett**

(30) Priorität: 04.07.1984 DE 3424605
(71) Anmelder: AKUTEC Angewandte Kunststofftechnik GmbH, D-8000 München 71 (DE)
(72) Erfinder: Knabel, Walter, Dr. Ing., D-8110 Murnau (DE)
(74) Vertreter: Körber, Wolfhart, Dr.rer.nat.

(57) **Zusammenfassung**

Die Erfindung bezieht sich auf eine Mastfußhalterung für ein Segelbrett, dessen Mast einen sich axial erstreckenden, runden Mastfußzapfen mit einer sich konisch verjüngenden Spitze aufweist, der in eine runde Aufnahme im Segelbrett steckbar ist und in seiner Mantelfläche oberhalb seiner konischen Verjüngung eine Nut oder dergleichen aufweist, in die ein Sperrelement einrastbar ist, das unter einer radial einwärts gerichteten Federspannung steht und in einer Aussparung der Wandung der Aufnahme angeordnet ist. Es ist der Zweck der Erfindung, die Mastfußhalterung so auszugestalten, daß die willkürliche Trennung des Mastes vom Segelbrett mit einer einfacheren Handhabung zu erreichen ist. Dies wird dadurch erreicht, daß die Nut (8) sich über einen Teilbereich des Umfangs des Mastfußzapfens (2) erstreckt.

## Beschreibung

Die Erfindung bezieht sich auf eine Mastfußhalterunq nach dem Oberbegeriff des Anspruchs 1.

Eine Mastfußhalterung dieser Bauart ist in DE-OS 32 29 91o beschrieben und dargestellt. Bei der bekannten Bauart weist der Mastfuß einen axialen, runden Zapfen auf, dessen Spitze konisch verjüngt ist und in dessen Mantelfläche oberhalb der konischen Verjüngung sich eine Ringnut befindet. Das mit dem Segelbrett verbundene masttragende Element ist mit einer Bohrung versehen, in der als Sperrelement ein federbelasteter Sperrstift mit radialem Bewegungsspiel gehalten ist, der die Bohrung sehnenartig bzw. sekantial schneidet. Wird der Mastfuß in die Bohrung gedrückt, so wird durch die konische Spitze des Mastfußzapfens der Sperrstift gegen seine Federkraft radial auswärts gedrückt, und beim vollständigen Einschieben schnappt der Sperrstift in die Ringnut des Mastfußzapfens ein. Hierdurch wird eine kraftschlüssige Verbindung zwischen dem Mastfußzapfen und dem Segelbrett hergestellt. Die Ausreißkraft kann durch eine Veränderung der Federvorspannkraft für den Sperrstift eingestellt werden. Zum willkürlichen Lösen der Verbindung wird die Federspannung durch eine Taste aufgehoben, so daß der Mastfußzapfen ohne die Aufbringung einer die Federspannung überwindenden axialen Kraft aus der Bohrung gezogen werden kann. Diese Lösung gestattet ein relativ einfaches Einsetzen des Mastfußzapfens in die Bohrung, jedoch müssen beim willkürlichen Lösen der Mastfußhalterung zwei Handgriffe gleichzeitig betätigt werden, nämlich zum einen die Taste zum Aufheben der Federspannung und zur anderen das Herausziehen des Mastfußzapfens aus der Bohrung. Dies kann unter widrigen Umständen sehr schwierig, wenn nicht unmöglich werden.

Bei einer weiteren bekannten Mastfußhalterung, die in DE-PS 31 9o 813 beschrieben und dargestellt ist, besteht ein bajonettartiger Verschluß zwischen dem Mastfuß und dem Segelbrett. Hierbei ist der Mastfuß rohrförmig ausgebildet. Am Rohr sind durch U-förmige Schlitze gebildete Zungen angeordnet, die Rastköpfe tragen. Der so ausgebildete Mastfuß wird in eine am Segelbrett befestigte Hülse geschoben, die mit axial verlaufenden Nuten versehen ist, in die beim axialen Einschieben die Rastköpfe einfassen. Nach der axialen Einschubbewegung wird der Mastfuß in Umfangsrichtung gedreht, wobei die Rastköpfe in muldenförmige Raststellen einrasten. Bei dieser Lösung bedarf es zur willkürlichen Trennung des Mastes vom Segelbrett zwar keiner Betätigung einer Taste wie beim vorbeschriebenen Stand der Technik, jedoch kann der Mastfuß nur in vorbestimmten Positionen zur Hülse in diese eingeführt werden, um die Verbindung herstellen zu können. Auch dies kann unter widrigen Umständen äußerst schwierig, wenn nicht unmöglich sein.

Der Erfindung liegt die Aufgabe zugrunde, eine Mastfußhalterung der eingeangs bezeichneten Bauart so auszugestalten, daß die willkürliche Trennung des Mastes vom Se^{g}elbrett mit einer einfacheren Handhabung zu erreichen ist.

Diese Aufgabe wird durch die im Anspruch 1 enthaltenen Merkmale gelöst.

Der wesentliche Vorteil der erfindungsgemäßen Ausgestaltung besteht darin, daß es zur willkürlichen Trennung des Mastes vom Segelbrett keiner Betätigung eines besonderen Gliedes zur Aufhebung der Federspannung bedarf und deshalb diese Trennung im Sinne einer sog. Einhandbedienung erfolgen kann. Hierzu bedarf es ledi^{g-} lich zunächst einer Drehung des Mastes in Umfangsrichtung, bei der der Sperrstift radial ausw_ärts in eine den Mastfußzapfen freigebende Position verdrängt wird. Nach dieser Drehung in Umfangsrichtung kann der Mast axial aus seiner Aufnahme gezogen werden. Dabei wird der Vorteil gewahrt, daß der Mastfuß in jeder Winkelstellung zum Segelbrett in die Aufnahme eingesteckt werden kann. Hierbei schnappt der unter der Federspannung stehende Sperrstift- je nach Stellung des Mastes- entweder schon selbstätig in die Nut ein oder es bedarf einer Drehung des Mastfußes in eine Stellung, in der die Nut neben dem Sperrstift liegt und diese automatisch in die Nut einrastet.

Die automatische Trennung des Mastes vom Segelbrett bei Überbelastung bleibt ebenfalls gewahrt. Bei zu hoher axialer Zugkraft am Mastfußzapfen wird derS^{p}errstift in eine tangentiale Lage zur Aufnahme verdrängt, wodurch die Sperrung aufgehoben ist und der Mastfußzapfen axial aus der Aufnahme herausrutuscht.

Bei der Ausgestaltung nach Anspruch 2 ist der Mast durch die flächige Anlage des Sperrstiftes am Nutgrund drehgesichert. Während es bei der Ausgestaltung nach Anspruch 1 einer Drehsicherung, z.B. durch einene Mastfußhebel bedarf, kann bei der Asugestaltung nach Anspruch 2 eine solche ggbf. entfallen. Zu dem gleichen Vorteil führt auch die Ausgestaltung nach Anspruch 12.

Die Ausgestaltungen nach den Ansprüchen 3 und 5 führen jeweils für sich und in Kombination zu einer störungsfreien Trennungsfunktion des Mastes vom Segelbrett bei Überbelastung. Dem gleichen Zweck dienen auch die Ausgestaltungen nach den Ansprüchen 4 und 6, wobei insbesondere die runde Ausbildung des Sperrstiftes einen günstigen Verlauf der Verdrängung des Sperrstiftes beim Einstecken des Mastfußzapfens in die Aufnahme ermöglicht. Die Ausgestaltung nach Anspruch 4 ist deshalb vorteilhaft, weil in der eingerasteten Stellung des Sperrstiftes Freiräume im Bereich des Nutgrundes verbleiben, in die Schmutz verdrängt werden kann, so daß die vollständige Einrastung des Sperrstiftes im hohen Maße gewährleistet ist.

Für eine störungsfreie Trennun^{g}sfunktion, aber auch Verrastungsfunktion ist eine gute Führung des Sperrstiftes von Bedeutung. Eine gute Führung läßt sich durch die Ausbildung nach Anspruch 7 erreichen, bei der der Sperrstift auf einer sich etwa rechtwinklig zur Mittelachse des Mastes erstreckenden Bewegungsbahn geführt ist. Die erfindungsgemäße Führung erweist sich auch als verschmutzungsunempfindlich.

Gemäß Anspruch 8 besteht der Mastfußzapfen aus Kunststoff. Es können deshalb die aus der Kunststoffbearbeitun^{g} bekannten Vorteile, wie leichte Zerspanbarkeit bzw. leichte Formbildung, ausgenutzt werden. Dabei empfiehlt es sich im Sinne des Anspruchs 9, den Mastfußzapfen und den an sich bekannten Mastfußzapfenhebel einstückig aus Kunststoff zu fertigen.

Die Ausgestaltung nach Anspruch 1o ist insbesondere dann vorteilhaft, wenn ein Mastfußzapfen aus Kunststoff Verwendung findet. Die erfindungsgemäße Abflachung läuft in die Nut aus, wobei an diesem Auslauf eine lineare Kante bzw. ein sich linear erstreckender Rand gebildet wird, an der bzw. an dem bei der Trennfunktion der Sperrstift linear anliegt. Hierdurch wird die Auslösefunktion des Sperrstiftes insbesondere bei Zwangsauslösung verbessert. Versuche haben ergeben, daß die Auslösung bei in engen Grenzen liegenden Toleranzen sicher erfolgt. Diese erfindungsgemäße Ausgestaltung eignet sich insbesondere für Mastfußzapfen aus Kunststoff. Die erfindungsgemäße Ausgestaltung ist bei Verwendung dieses Werkstoffs besonders geeignet, weil aufgrund der Elastizität bzw. Plastizität dieses Werkstoffs eine geringe Flächenpressung besteht, die eine vorbeschriebene definierte Auslösung ermöglicht.

Je nach Wetterlage, z.B. bei starkem Wellengang bzw. Sturm, ist es in der Praxis erwünscht, die Zwangsauslösung des Mastes auszuschalten, um beim Kentern des Segelbretts die Lebensgefahr des Seglers zu verringern. Diesem Zweck dienen die Ausgestaltungen nach den Ansprüchen 11 und 12. Bei diesen Ausgestaltungen ist die _{Z}wangsauslösung aufgrund der besonderen Formgestaltung der zweiten Nut so ^{g}ut wie ausgeschlossen. Um die Zwangsauslösungssperre in Funktion zu setzen, bedarf es lediglich einer Drehung des Mastes, wodurch der Sperrstift sowie die zweite Nut in Überdeckung gebracht werden und der Sperrstift einrastet. Die Aufhebung der Zwangsauslösungssperre kann in einfacher Weise durch das Zurückdrehen des Mastes in die Ausgangsposition erreicht werden. Die durch die Ausgestaltung nach Anspruch 11 erzielbaren Vorteile sind unabhängig von der Ausgestaltung nach Anspruch 1, denn die Vorteile sind auch dann erreichbar, wenn eine andere Mastfußhalterung, z.B. eine solche mit radialem Sperrstift, verwendet wird. Dem Anspruch 11 ist deshalb selbständige erfinderische Bedeutung zuzumessen.

Nachfolgend wird ein Ausführungsbeispiel der Erfindung anhand einer vereinfachten Zeichnung beschrieben.

Es zeigt:
Fi^{g}. 1 eine erfindungsgemäß ausgestaltete Mastfußhalterung in einem Teilschnitt längs durch das Segelbrett;
Fi^{g}. 2 einen erfindungsgemäß ausgestalteten Mastfußzapfen in der Seitenansicht und in vergrößerter Darstellung;
Fi^{g}. 3 einen Schnitt nach der Linie III-III in Fig. 2;
Fig. 4 einen in den Mastfußzapfen eingerasteten Sperrstift in vergrößerter Darstellung.

In der Fi^{g}. 1 ist lediglich die allgemein mit 1 bezeichnete Mastfußhalterung als Ganzes dargestellt, während das Segelbrett und der Mast aus Vereinfachungsgründen nur teilweise sichtbar sind. Vom Mast ist nur ein der Halterung dienenderMastfußzapfen 2 und ein an sich bekanntes Universalgelenk 3 oberhalb des Mastfußzapfens 2 sichtbar.

Der Mastfußzapfen 2 besteht aus Kunststoff und ist durch eine ihn axial in einer Bohrung durchfassende Kopfschraube 4 mit dem Universalgelenk 3 verschraubt. Unmittelbar unterhalb des Universalgelenks 3 befindet sich ein sog. Mastfußhebel 5, der ebenfalls aus Kunststoff besteht und in bevorzugter Ausgestaltung einstückig mit dem Mastfußzapfen 2 gefertigt ist.

Der Mastfußzapfen 2 ist zu seinem freien Ende hin kegelstumpfförmig gespitzt. In der Mantelfläche 6 des Mastfußzapfens 2 ist dicht oberhalb des konischen Abschnitts 7 eine Nut 8 trapezförmigen Querschnitts eingearbeitet, die sich sekantial erstreckt. Die der Zapfenspitze zugewandte Seitenwand 9 der Nut 8 verläuft schräg zur Zapfenspitze hin und schließt mit einer rechtwinklig zur Längsachse 11 des Mastfußzapfens 2 bzw. des Mastes gerichteten Ebene E einen Winkel w von etwa 25⁰ ein.

Im Bereich der Nut 8 ist der Mastfußzapfen 2 auf der der Zapfenspitze zugewandten Seite durch eine ebene Fläche 12 abgeflacht. Die Fläche 12 läuft einerseits in die Nut 8 aus und bildet im Schnittbereich eine lineare Kante 13, die gebrochen bzw. gerundet ist. Auf der der Zapfens^{p}itze zugewandten Seite läuft die Fläche 12 im Bereich des konischen Abschnitts 7 aus. Es ist noch hervorzuheben, daß die Fläche 12 parallel zur Nut 8 bzw. zum Nutgrund 14 verläuft.

In der eingesetzten Position ist der Mastfußzapfen 2 in einer allgemein mit 15 bezeichneten Aufnahme des Segelbretts mit geringem Bewegungsspiel aufgenommen, die durch eine Bohrung gebildet ist. In dieser Position läßt sich der Mast gegen Verdrehen in Umfangsrichtung durch einen an der Unterseite des Mastfußhebels 5 an^{g}e-ordneten Vorsprung 16 sichern, der in eine Ausnehmung im Segelbrett einsteckbar ist, in bevorzugter Weise mit Schnappeffekt.

Zur Sicherung des Mastes gegen Herausziehen aus seiner Aufnahme 15 dient ein im Querschnitt runder Sperrstift 17, der der Nut 8 gegenüberliegend sich tangential zur Aufnahme 15 erstreckt und in einem nicht dargestellten Freiraum im Segembrett 1 radial zum Mastfußzapfen 2 verstellbar ist. Der Sperrstift 17 ist quer zum Segelbrett und quer zum Mastfußhebel 5 ausgerichtet und in zwei einen Abstand voneinander aufweisenden Hebelarmen 18 gehalten, die um eine unterhalb des Sperrstiftes 17 parallel zu diesem verlaufende Schwenkachse 19 schwenkbar sind. Der Sperrstift 17 ist somit auf einer bogenförmigen Bewegungsbahn frei bewegbar, die sich etwa radial zum Mastfußzapfen 2 erstreckt. Die Anordnung ist so getroffen, daß der Sperrstift 17 in der in Fig. 1 mit durchgezogenen Linien dargestellten Stellung in der Nut 8 zwecks Halterung des Mastes aufgenommen ist. In der mit gebrochenen Linien dargestellten Stellung befindet sich der Sperrstift 17 außerhalb der Nut 8. Der schon erwähnte Freiraum im Segelbrett bzw. in dem den Mast tragenden Element 22 ist so groß bemessen, daß auch die Hebelarme 18 Bewegungsfreiheit haben.

Der Sperrstift 17 ist durch eine Druckfeder 23 in Rich- tun^{g} auf die Nut 8 beaufschlagt, die sich in einer allgemein mit 24 bezeichneten Führung erstreckt und an ihrem dem Sperrstift 17 abgewandten Ende an einer Gewindemutter ₂₅, abstützt. Die Spannung der Druckfeder 23 ist durch die Gewindemutter 25 einstellbar.

Wenn der Mastfußzapfen 2 sich nicht in seiner Aufnahme 15 befindet, ist durch nicht dargestellte Anschläge sichergestellt, daß der Sperrstift 17 durch die Druckfeder 23 nicht weiter in die Aufnahme 15 hineingedrückt wird als es durch seine Raststellung bestimmt ist. Der Abstand zwischen den Hebelarmen 18 ist natürlich so groß bemessen, daß diese nicht in die Aufnahme 15 hineinragen.

Zur Befestigung des Mastes wird dieser mit seinem Mastfußzapfen 2 von oben in die Aufnahme 15 eingesteckt. Während des Einsteckens trifft der konische Abschnitt 7 auf den Sperrstift 17 und verdrängt diesen in die in Fig. 1 mit durchbrochenen Linien dargestellte Position entgegen der Federspannung. Beim Einstecken ist es unwichtig, ob die Nut 8 und der Sperrstift 17 einander überdecken oder nicht. Wenn sie sich überdecken, schnappt der Sperrstift 17 automatisch ein. Im anderen Falle bedarf es einer Drehung des Mastes, ^{g}gbf. durch manuelle Betätigung am Mastfußhebel 5, wodurch der Sperrstift 17 und die Nut 8 in überdeckung gebracht werden und der Sperrstift 17 automatisch einschnappt. In dieser Position sichert der Sperrstift 17 den Mast nicht nur axial durch seine Anlage an der Seitenwand 9, sondern auch gegen eine Verdrehung in Umfangsrichtung durch seine Anlage am Nutgrund 14.

Zum Herausziehen des Mastes bedarf es lediglich seiner Drehung in Umfangsrichtung, wodurch der Sperrstift 17 aus der Nut 8 hinausgedrängt wird und an der Mantelfläche 6 des Mastfußzapfens 2 anliegt. In dieser Position kann der Mastfußzapfen 2 verhältnismäßig leicht aus der Aufnahme 15 herausgezogen werden.

Wenn axial am Mast wirksame Kräfte vorhanden sind, die ihn aus der Aufnahme 15 herauszuziehen suchen, tritt dann eine Zwangsauslösung ein, wenn die Kräfte eine vorbestimmte Größe überschreiten. Dies ist deshalb möglich, weil aufgrund der schrägen Ausbildung der Seitenwand 9 eine radiale Kraftkomponente auf den Sperrstift 17 wirkt, die ihn aus der Nut 8 hinausdrängt. Die Neigung der Seitenwand 9 um 25° hat sich als vorteilhaft erwiesen und ist bei Versuchen ermittelt worden.

Im Rahmen der Erfindung ist eine geneigte Seitenwand 9 nicht unbedingt erforderlich. Die vorbeschriebene Kraftkomponente läßt sich auch dann erreichen, wenn eine sich radial erstreckende Seitenwand 9 vorgesehen ist, die Tiefe t der Nut 8 jedoch geringer bemessen ist als der Radius r des Sperrstiftes 17. Beim vorliegenden Ausführungsbeispiel ist die Tiefe t der Nut 8 etwa gleich groß bemessen wie der Radius r des Sperrstiftes 17.

Auf der der Nut 8 entgegengesetzten Seite des Mastfußzapfens 2 ist in seiner Mantelfläche 6 eine zweite Nut 26 eingearbeitet, die sich ebenfalls sekantial erstreckt. Die zweite Nut 26 befindet sich mit der ersten Nut 8 in der gleichen Querebene und kommt bei einer Drehung des Mastes um 18₀° mit dem Sperrstift 17 in Uberdeckung, wobei der Querschnitt der zweiten Nut 26 so groß bemessen ist, daß der Sperrstift 17 auch in diese einzufallen vermag. Der wesentliche Unterschied zwischen der Ausgestaltungsform der ersten Nut 8 und der zweiten Nut 26 besteht darin, daß die der Zapfenspitze zugewandte Seitenwand 27 der zweiten Nut 26 nicht schräg, sondern etwa radial zum Mastfußzapfen 2 verläuft. Dabei ist auch von Bedeutung, daß die Tiefe u der zweiten Nut 26 so groß bemessen ist, daß der runde Sperrstift 17 über seine Mitte hinaus in die zweite Nut 26 einfallen kann. Aufgrund dieser Ausgestaltung ist bei in die zweite Nut 26 eingefallenem Sperrstift 17 eine Zwangsauslösung nicht möglich, weil eine vorbeschriebene Kraftkomponente 28 bei einer axialen Belastung des Mastes in Richtung des Pfeiles 29 nicht entsteht.

Die erfindungsgemäße Ausgestaltung ermöglicht es der Bedienungsperson wahlweise die Mastfußhalterung mit Zwangsauslösung und die ohne Zwangsauslösung einzustellen. Hierzu bedarf es lediglich einer Drehung des Mastes, die ggbf. durch Zu^{g} oder Druck am Mastfußhebel 5 unterstützt werden kann.

Der Mast läßt sich auch aus der Halterung ohne Zwangsauslösung leicht und einfach entfernen. Hierzu bedarf es lediglich einer kleinen Drehung des Mastes, bei der der Sperrstift 17 aus der zweiten Nut 26 hinausgedrängt wird.

Im Rahmen der Erfindung ist es möglich, mehrere Sperrstifte und mehrere Nuten 8 anzuordnen, um beispielsweise die Halterungskraft zu vergrößern. Es ist auch möglich, andere Nut- und Sperrstiftqerschnitte zu verwenden, z.B. dreieckige Querschnitte mit zum Mastfußzapfen hinweisender Spitze. Es ist auch möglich, für eine Mast- fußhalterun^{g} ohne Zwan^{g}sauslösung einen besonderen Sperrstift anzuordnen.

Bei einer vorbeschriebenen Ausgestaltung, bei der der Mastfußzapfen 2 durch eine axiale Kopfschraube 4 befestigt ist, kann sich je nach Querschnittsbemessung des Mastfußzapfens 2 darin eine Schwierigkeit ergeben, daß die verbleibende Wandung im Bereich der Nut 8 bzw. 26 zu schwach wird. Eine vorteilhafte Lösung dieses Problems besteht darin, die Bohrung im Mastfußzapfen 2 zur der Nut 8 bzw. 26 abgewandten Seite hin exzentrisch anzuordnen. In einem solchen Falle ist es vorteilhaft, die Nuten 8,26 nicht einander diametral gegenüberliegend, sondern z.B. in einem Quadranten des Mastfußzapfens 2 anzuordnen.

## Patentansprüche

1. Mastfußhalterung für ein Segelbrett, dessen Mast einen sich axial erstreckenden, runden Mastfußzapfen mit einer sich konisch verjüngenden Spitze aufweist, der in eine runde Aufnahme des den Mastfuß tragenden Elements steckbar ist und in seiner Mantelfläche oberhalb seiner konischen Verjüngung eine Nut oder dergleichen aufweist, in die ein Sperrelement einrastbar ist, das unter einer radial einwärts gerichteten Federspannung steht und in einer Aussparung der Aufnahme angeordnet ist,
dadurch gekennzeichnet, daß die Nut (8) sich nur auf einem Teilbereich des Umfangs des Mastfußzapfens (2) erstreckt.

2. Mastfußhalterung nach Anspruch 1,
dadurch gekennzeichnet,
daß die Nut (8) sich sekantial erstreckt und das Sperrelement durch einen sich sekantial erstreckenden Sperrstift (17) gebildet ist.

3. Mastfußhalterung nach Anspruch 1 oder 2,
dadurch gekennzeichnet,
daß die der Spitze des Mastfußzapfens (2) nahe Wand (9) zur Spitze hin schräg verläuft.

4. Mastfußhalterung nach einem der Ansprüche 1 bis 3,
dadurch gekennzeichnet,
daß die Nut (8) einen trapezförmigen Querschnitt aufweist.

5. Mastfußhalterun^{g} nach einem der Ansprüche 1 bis 4,
dadurch gekennzeichnet,
daß die der Spitze des Mastfußzapfens (2) zugewandte Randkante (13) der Nut (8) gebrochen oder gerundet ist.

6. Mastfußhalterung nach einem der Ansprüche 1 bis 5,
dadurch geknnzeichnet,
daß der Sperrstift (17) einen runden, bevorzugt kreisrunden Querschnitt aufweist.

7. Mastfußhalterung nach einem der Ansprüche 1 bis 6,
dadurch gekennzeichnet,
daß der Sperrstift (17) an wenigstens einem sich quer zu ihm erstreckenden Hebelarm (18) gehalten ist, der um eine oberhalb oder unterhalb des Sperrstiftes (17) parallel zu ihm verlaufende Schwenkachse (19) schwenkbar ist.

8. Mastfußhalterung nach einem der Ansprüche 1 bis 7,
dadurch gekennzeichnet,
daß der Mastfußzapfen (2) aus Kunststoff besteht.

9. Mastfußhalterung nach Anspruch 8,
dadurch gekennzeichnet,
daß vom oberen Ende des Mastfußzanfens (2) radial ein _{M}astfußhebel (5) absteht, bevorzugt derveinstückig mit dem Mastfußzapfen (2) hergestellt ist.

1₀. Mastfußhalterung nach einem der Ansprüche 1 bis 9,
dadurch gekennzeichnet,
daß auf der zur Spitze des Mastfußzapfens (2) gelegenen Seite der Nut (8) eine Abflachung (12) angeordnet ist, die in die Nut (8) ausläuft.

11. Mastfußhalterung , insbesondere nach einem der Ansprüche 1 bis 1₀,
dadurch gekennzeichnet,
daß in der Mantelfläche (6) des Mastfußzapfens (2) eine gegenüber der ersten Nut (8) in Umfangsrichtung versetzte zweite Nut (26) angeorndet ist, deren der Zapfenspitze zugewandte Wand (27) etwa rechtwinklig zur Längsachse (11) des Mastfußzapfens (2) gerichtet ist und deren Tiefe (u) bei der Verwendung eines im Querschnitt runden Sperrstiftes (17) größer bemessen ist als der Radius (r) des Sperrstiftes (17).

12. Mastfußhalterung nach Anspruch 12,
dadurch gekennzeichnet,
daß die zweite Nut (26) sich sekantial erstreckt,
